# EUROPÄISCHE PATENTSCHRIFT

(11) **EP 0 008 793 B1**
(45) Veröffentlichungstag und Bekanntmachung des Hinweises auf die Patenterteilung: **10.11.1982**
(21) Anmeldenummer: 79103269.1
(22) Anmeldetag: 05.09.1979
(51) Int. Cl.: D03C 9/06

(54) **Webeschaft**
Frame for looms
Cadre pour lisse

(30) Priorität: 11.09.1978 DE 2839488
(43) Veröffentlichungstag der Anmeldung: 19.03.1980
(73) Patentinhaber: Gebrüder Schmeing, D-4280 Borken-Weseke (DE)
(72) Erfinder: Icking, Paul, D-4280 Borken 3 (DE)
(74) Vertreter: Habbel, Hans-Georg, Dipl.-Ing.

## Beschreibung

Die Erfindung betrifft einen Webeschaft aus aus U-förmigen Kunststoffprofilen gebildeten Schaftstäben, die je eine mit einem Verankerungszapfen versehene Metallprofilschiene zwischen den freien Enden der Schenkel durch Verkleben fest tragen.

In der CH-A-488035 wird eine Einrichtung der vorstehend gekennzeichneten Art beschrieben, bei der die Aussenwandungen des Verankerungszapfens des Metallprofils vollflächig an den Innenseiten der freien Schenkelenden des Kunststoffprofiles anliegen, so dass nicht sichergestellt ist, dass zwischen diesen Berührungsflächen eine ausreichende Klebstoffschicht vorhanden ist, die zur Festlegung der eigentlichen Metallprofilschiene unbedingt erforderlich ist.

Vielmehr kann es bei den bekannten Einrichtungen dazu kommen, dass durch das Einschieben des Verankerungszapfens in die U-Profilkunststoffschiene der Klebstoff verdrängt wird, so dass dann gewisse Bereiche klebstofffrei sind und die Schiene hier nicht einwandfrei gehalten wird.

Der Erfindung liegt die Aufgabe zugrunde, die Verbindung zwischen der Metallprofilschiene und dem Kunststoff-U-Profil so zu gestalten, dass trotz einfacher Herstellung der beiden Bauteile und maschinellem Zusammensetzen der beiden Bauteile, eine ausreichend sichere Verklebung zwischen den beiden Bauteilen erreicht wird.

Diese der Erfindung zugrundeliegende Aufgabe wird dadurch gelöst, dass der Verankerungszapfen der Metallprofilschiene an seinen mit den Innenseiten der Schenkel des Kunststoffprofiles in Verbindung kommenden Seiten sich über die Länge der Metallprofilschiene erstreckenden Einschnürungen aufweist, die mit kongruenten Nocken an den Innenseiten der Schenkel des Kunststoffprofiles zusammenwirken, wobei der Aussenumfang der vorspringenden Nocken kleiner als der Raum der Einschnürung ist, derart, dass zwischen den Nocken und den Einschnürungen ein der Klebstoffaufnahme dienender Raum vorhanden ist, der nach oben und unten durch die an dem Zapfen anliegenden Schenkel des U-förmigen Kunststoffprofiles abgeschlossen ist.

Durch diese Massnahme wird ein freier Raum erreicht, in dem sich der Klebstoff sammeln kann, so dass nunmehr trotz Einschieben des Profils der verschobene oder verdrängte Klebstoff sich hier sammelt und dabei aber zu einem sicheren Abbinden zwischen Verankerungszapfen und Kunststoffprofil führt. Zusätzlich wird eine breite Klebstoffschicht geschaffen, die sicherstellt, dass ausreichende Klebstoffmengen vorhanden sind, die das Verkleben verbessern. Darüberhinaus hat die erfindungsgemässe Gestaltung der freien Schenkelenden des Kunststoffprofiles und des Verankerungszapfens den Vorteil, dass nicht nur eine materialschlüssige Verbindung zwischen den beiden Bauteilen herbeigeführt wird, sondern eine formschlüssige Verbindung zusätzlich provoziert wird. Bei der bekannten Einrichtung hat die formschlüssige Verbindung den Nachteil, dass bei einem Zug an der Metallprofilschiene aufgrund der Konizität der äusseren Enden des Kunststoffprofiles und der sich erweiternden Konizität des Verankerungszapfens ein Aufweiten des Kunststoffprofiles herbeigeführt werden könnte. Eine solche nachteilige Gestaltung wird durch die erfindungsgemässe Lösung vermieden.

Ein Ausführungsbeispiel der Erfindung wird nachfolgend anhand der Zeichnungen erläutert. Die Zeichnungen zeigen dabei in
Fig.1 rein schematisch eine Ansicht auf einen Webeschaft, in
Fig.2 in grösserem Massstab den aus Kunststoff bestehenden Hohlprofilstab und die Metallprofilschiene und in
Fig.3 in noch einmal grösserem Massstab einen Teil des Hohlprofilstabes und im Schnitt die Metallprofilschiene.

In Fig. 1 ist mit 1 allgemein ein Webeschaft bezeichnet, der zwei Schaftstäbe 2 und 3 aufweist, die an ihren Stirnenden an Seitenstreben 4 und 5 festgelegt sind. Die Schaftstäbe 2 und 3 tragen über Tragschienenhalter 6 Litzentragschienen 7 und 8, die der Halterung und Führung der in der Zeichnung nicht dargestellten Litzen dienen.

Bei 9 ist ein Kupplungsteil zum Anschluss einer in der Zeichnung nicht dargestellten Antriebsplatine erkennbar und mit 10 und 11 sind Führungsaufsätze bezeichnet, die dazu dienen, die Schaftstäbe 2 und 3 sicher zu führen, so dass bei einer grösseren Länge dieser Schaftstäbe 2 und 3 diese Schaftstäbe sich bei der Auf- und Abwärtsbewegung gegenseitig nicht berühren können.

Aus der Darstellung in Fig. 2 und 3 ist erkennbar, dass der eigentliche Schaftstab 2 oder 3 aus einem im wesentlichen U-förmigen Kunststoffprofil 3a besteht mit den Schenkeln 12 und 14, die an ihrer zur Litzentragschiene 8 hingerichteten Seite offen enden. In dieses offene Ende des Schaftstabes wird eine Metallprofilschiene 15 eingesetzt und materialschlüssig mit der Innenseite der Schenkel 12 und 14, beispielsweise durch Verkleben, verbunden. Der Schaftstab 2 bzw. 3 besteht vorzugsweise aus einem glasfaserverstärkten Kunststoff, wie er an sich zum Stand der Technik gehört.

Wie aus Fig. 2 erkennbar ist, wird der Schaftstab bei seiner Herstellung so geformt, dass die Schenkel 12 und 14 aufeinanderzu konvergieren. Auf der Innenseite der Schenkel 12 und 14 sind Nocken 40 und 41 vorgesehen, die sich im Ruhezustand des Profiles, so wie es in Fig. 2 dargestellt ist, nahezu berühren.

Die eigentliche Metallprofilschiene 15 besteht aus einem Hauptteil 15a und einem sich daran anschliessenden Verankerungszapfen 42, der zwei Einschnürungen 43 und 44 besitzt, die in ihrem Umfang etwas grösser als die Nocken 40 und 41 gestaltet werden, so dass, wie dies Fig. 3 zeigt, zwischen der Wandung der Einschnürung 43, 44 und der Aussenwandung der Nocken 40, 41 ein kleiner freier Raum verbleibt, der dann, wenn die Metallprofilschiene 15 mit dem Kunststoffprofil 3a verklebt wird, mit Klebstoff ausgefüllt ist.

An dem Fuss des Verankerungszapfens 42 im Grenzbereich zum Hauptteil 15a sind beiderseits über die gesamte Länge der Metallprofilschiene 15 verlaufend Hohlräume 45 und 46 vorgesehen, die ebenfalls der Aufnahme von Klebstoff dienen und die einwandfreie Halterung zwischen Kunststoffprofil 3a und Metallprofilschiene 15 unterstützen.

## Patentansprüche

1. Webeschaft aus aus U-förmigen Kunststoffprofilen (3a) gebildeten Schaftstäben (2, 3) die je eine mit einem Verankerungszapfen versehene Metallprofilschiene (15) zwischen den freien Enden der Schenkel (12, 14) durch Verkleben fest tragen, dadurch gekennzeichnet, dass der Verankerungszapfen (42) der Metallprofilschiene (15) an seinen mit den Innenseiten der Schenkel (12, 14) des Kunststoffprofiles (3a) in Verbindung kommenden Seiten sich über die Länge der Metallprofilschiene (15) erstreckenden Einschnürungen (43, 44) aufweist, die mit kongruenten Nocken (40, 41) an den Innenseiten der Schenkel (12, 14) des Kunststoffprofiles (3a) zusammenwirken, wobei der Aussenumfang der vorspringenden Nocken (40, 41) kleiner als der Raum der Einschnürung (43, 44) ist, derart, dass zwischen den Nocken (40, 41) und den Einschnürungen ein der Klebstoffaufnahme dienender Raum vorhanden ist, der nach oben und unten durch die an dem Zapfen (42) anliegenden Schenkel (12, 14) des U-förmigen Kunststoffprofiles (3a) abgeschlossen ist.

2. Webeschaft nach Anspruch 1, dadurch gekennzeichnet, dass die Schenkel (12, 14) des Kunststoffprofiles (3a) zu dessen offener Seite hin aufeinanderzu konvergieren.

3. Webeschaft nach Anspruch 1, gekennzeichnet durch über die Länge des Verankerungszapfens (42) der Metallprofilschiene (15) verlaufende zu den inneren Schenkelenden des Kunststoffprofiles (3a) hin offene Hohlräume (45, 46) in den Eckbereichen zwischen Verankerungszapfen (42) und Hauptteil (15a) der Metallprofilschiene (15).

4. Webeschaft nach Anspruch 1, gekennzeichnet durch angefaste Eckbereiche an den inneren Endkanten der Schenkel (12, 14) des Kunststoffprofiles (3a).

## Claims

1. Shaft consisting of shaft rods (2, 3) formed by U-shaped plastic profiles (3a), which each carry firmly glued between the free ends of the members (12, 14) a metal profile rail (15) provided with an anchorage stud, characterised in that the anchorage stud (42) of the metal profile rail (15) has on its sides connected to the insides of the members (12, 14) of the plastic profile (3a) constrictions (43, 44) extending along the length of the metal profile rail (15), which co-operate with congruent cams (40, 41) on the insides of the members (12, 14) of the plastic profile (3a), whilst the outer circumference of the projecting cams (40, 41) is smaller than the space of the constriction (43, 44), so that there exists between the cams (40, 41) and the constrictions a space serving to accommodate adhesive, which is closed upwards and downwards by the members (12, 14) of the U-shaped plastic profile (3a) abutting the stud (42).

2. Shaft according to Claim 1, characterised in that the members (12,14) of the plastic profile (3a) converge together towards its open side.

3. Shaft according to Claim 1, characterised by cavities (45, 46), extending along the length of the anchorage stud (42) of the metal profile rail (15) and open towards the inner member ends of the plastic profile (3a), in the corner regions between anchorage stud (42) and principal part (15a) of the metal profile rail (15).

4. Shaft according to Claim 1, characterised by bevelled corner regions at the inner end edges of the members (12, 14) of the plastic profile (3a).

## Revendications

1. Cadre de lisse à barres (2, 3) en profilé en matière plastique en forme de U (3a) qui portent chacune un rail profilé métallique (15), fixé par collage et muni d'un tenon d'ancrage entre les extrémités libres des branches (12,14), caractérisé en ce que le tenon d'ancrage (42) du rail profilé métallique (15) comprend sur ces parois venant au contact des parois internes des branches (12, 14) du profilé en matière plastique (3a), des évidements (43, 44) s'étendant sur la longueur du rail profilé métallique (15) qui coopèrent avec des ergots congruents (40, 41) sur les parois internes des branches (12, 14) du profilé en matière plastique (3a), le pourtour externe des ergots saillants (40, 41 ) étant plus petit que l'espace circonscrit par les évidements (43, 44) de sorte qu'ente les ergots (40, 41) et les évidements est créé un interstice servant à recevoir de la colle qui est fermé vers le haut et vers le bas par les branches (12, 14) du profilé en matière plastique en forme de U (3a) appliquées sur le tenon (42).

2. Cadre de lisse conforme à la revendication 1, caractérisé en ce que les branches (12, 14) du profilé en matière plastique (3a) convergent l'une sur l'autre du côté de son ouverture.

3. Cadre de lisse conforme à la revendication 1, caractérisé par des dégagements (45, 46) ouverts vers les extrémités internes des branches du profilé en matière plastique (3a), s'étendant sur la longueur du tenon d'ancrage (42) du rail profilé métallique (15) dans des encoignures entre le tenon d'ancrage (42) et la partie principale (15a) du rail profilé métallique (15).

4. Cadre de lisse conforme à la revendication 1, caractérisé par des encoignures adaptées aux bords internes des extrémités des branches (12, 14) du profilé en matière plastique (3a).
